# EUROPÄISCHE PATENTSCHRIFT

(11) **EP 1 308 222 B1**
(45) Veröffentlichungstag und Bekanntmachung des Hinweises auf die Patenterteilung: **01.08.2007**
(21) Anmeldenummer: 02020730.4
(22) Anmeldetag: 14.09.2002
(51) Int. Cl.: B21C 37/08

(54) **Rohrschweissvorrichtung**
Tube welding device
Dispositif de soudage pour tubes

(30) Priorität: 31.10.2001 DE 10153688
(43) Veröffentlichungstag der Anmeldung: 07.05.2003
(73) Patentinhaber: SMS Meer GmbH, 41069 Mönchengladbach (DE)
(72) Erfinder: Heimann, Bernhard, 47447 Moers (DE)
(74) Vertreter: Grosse, Wolf-Dietrich Rüdiger

(56) Entgegenhaltungen:
- FR-A- 2 460 745
- PATENT ABSTRACTS OF JAPAN Bd. 0100, Nr. 96 (M-469), 12. April 1986 (1986-04-12) & JP 60 231526 A (SHIN NIPPON SEITETSU KK), 18. November 1985 (1985-11-18)
- PATENT ABSTRACTS OF JAPAN Bd. 0090, Nr. 67 (M-366), 27. März 1985 (1985-03-27) & JP 59 199113 A (MITSUBISHI JUKOGYO KK), 12. November 1984 (1984-11-12)

## Beschreibung

Die Erfindung betrifft eine Rohrschweißvorrichtung, mit den im Oberbegriff des unabhängigen Anspruchs angegebenen Merkmalen, wie durch die JP 60231526 A bekanntgeworden.

Ein großer Teil der aus Metall bestehenden Rohre wird durch kontinuierliches Längsnaht-Schweißen hergestellt. Dazu wird ein Band von einem Coil abgewickelt, in mehreren Walzengerüsten zu einem runden Schlitzrohr eingeformt und verschweißt. Zum Zwecke des Zusammenfügens werden die Bandkanten auf Schweißtemperatur erwärmt und in einem Schweißrollengerüst so zusammengedrückt, dass sie miteinander verschweißen.

Das Schweißrollengerüst hat zur Fertigung eines Rohres hoher Qualität eine Reihe von Anforderungen zu erfüllen.

Zunächst muss das Rohr selbst sehr genau geführt werden, um Abweichungen von der idealen Rohrlängsachse zu verhindern. Eine auch nur geringe Abweichung kann einen Versatz der Bandkanten im Bereich der Schweißzone bewirken, was zu erheblichen Qualitätseinbußen führt.

Weiterhin dürfen die Bandkanten nur so weit zusammengedrückt, d. h. gestaucht werden, dass nur eine geringstmögliche Materialmenge aus der Schweißnaht herausgedrückt wird. Ist diese Menge nämlich zu groß, ergibt sich ein entsprechend hoher Materialverlust, weil der sich ergebende sogenannte Grat auf der Schweißnaht in einem weiteren Arbeitsschritt wieder entfernt werden muß. Andererseits muss sichergestellt sein, dass die Schweißnaht ohne Fehler über den gesamten Querschnitt präzise hergestellt, das Material also durchgeschweißt wird.

Für die versatzfreie Führung der Bandkanten kommt erschwerend hinzu, dass unterschiedliche Werkstoffe unterschiedliche Auffederungseigenschaften haben, bei gleichem Rohraußendurchmesser unterschiedliche Wanddicken eingeformt werden müssen und das Bandmaterial ferner Abweichungen vom Sollmaß aufweisen kann (z. B. Wanddickenschwankungen oder eine Säbelform in Längsrichtung).

Eine Rohrschweißvorrichtung der eingangs genannten Art muss daher zur Herstellung eines Rohres hoher Qualität vielfältige Möglichkeiten zur Einstellung und Führung der Druckrollen aufweisen.

Aus der DE-OS 19 23 241 ist eine Vorrichtung zum kontinuierlichen Längsnahtschweißen von Rohren bekannt. Die dort offenbarte Anordnung verzichtet jedoch auf spezielle Maßnahmen zur Erfüllung der oben genannten Forderungen; damit ist die Qualität der auf dieser Vorrichtung herstellbaren Rohre begrenzt.

Die DE 32 12 365 C2 offenbart eine Anordnung von drei Walzen, mit denen das aus dem Metallband geformte Rohr fast über den gesamten Umfang geführt wird. Die unteren beiden Walzen sind hier schräg gestellt, die obere Walze ist geteilt ausgebildet. Die sich aus der oberen Walze ergebenden beiden Walzscheiben können zueinander um einen einstellbaren Winkel verschwenkt werden. Damit kann die Breite der Mittelnut zwischen den beiden Walzscheiben der oberen Walze in Abhängigkeit von der Wanddicke des geformten Rohres stufenlos eingestellt werden. Allerdings können die obigen Forderungen auch mit einer solchen Anordnung nicht voll befriedigt werden.

Bei einer aus der DE-AS 12 89 814 bekannten Rohrschweißvorrichtung weist das Schweißrollengerüst zwei waagerecht angeordnete seitliche Druckrollen sowie ein Paar obere Druckrollen auf. Alle Rollenachsen liegen in einer Ebene. Die oberen Druckrollen können sowohl einzeln als auch synchron senkrecht und/oder gleich- und gegensinnig synchron waagerecht bewegt werden, um die oberen Druckrollen in die benötigte Position zu bringen. Die oberen Druckrollen sind hierzu in Schlitten mit senkrechten und waagerechten Führungen gelagert, und die Verstellung erfolgt durch Gewindespindeln.

All diese vorbekannten Rohrschweißvorrichtungen sind jedoch nicht in ausreichender Weise so verstellbar, dass die oben genannten Anforderungen vollumfänglich erfüllt werden könnten. Weiterhin kann bei den bekannten Ausführungen eine Verstellung nur in recht aufwendiger Weise erfolgen, indem von Hand und nach Lösen von Kupplungen Betätigungselemente bedient werden. Hierdurch ist es nicht möglich, schnell auf sich ändernde Verhältnisse am durchlaufenden Rohr zu reagieren.

Der Erfindung liegt daher die **Aufgabe** zugrunde, eine Rohrschweißvorrichtung der eingangs genannten Art so weiterzuentwickeln, dass die genannten Anforderungen an die Herstellung von Längsnaht-Rohren mit hoher Qualität erfüllt werden können.

Diese Aufgabe wird erfindungsgemäß dadurch gelöst, dass dem ersten Schlitten und dem zweite Schlitten mindestens eine horizontale Führung und mindestens eine vertikale Führung zugeordnet ist. Hierdurch ergibt sich eine einfache Bauweise zur horizontalen und vertikalen Bewegung beider Schlitten.

Die Bewegung der Schlitten erfolgt mit Linearaktuatoren, wobei zur vertikalen Verstellung des ersten Schlittens mit Vorteil zwei parallel angeordnete Gewindespindel-Mutter-Systeme vorgesehen sind, wodurch eine verkantungsfreie Führung großer Elemente gewährleistet ist, deren Antrieb durch zwei Getriebe erfolgt, die von einem gemeinsamen Motor angetrieben werden. Dabei kann zwischen den beiden Getrieben, bevorzugt Schneckengetriebe, eine Kupplung angeordnet sein.

Zwischen Grundplatte und erstem Schlitten bzw. zwischen erstem Schlitten und zweitem Schlitten lassen sich Einstell- und Arretiermittel vorsehen, mit denen die jeweiligen Elemente zueinander in ihrer Position eingestellt und festgelegt werden können. Diese Ausgestaltung ist bevorzugt nur zwischen erstem Schlitten und zweitem Schlitten vorgesehen, wobei die Einstell- und Arretiermittel die beiden Schlitten in vertikaler Richtung zueinander in ihrer Position einstellen und festlegen. Als Positions-Einstell- und Arretiermittel eignet sich z.B. ein verstellbarer Keil; dieser kann mit Verschiebemitteln verbunden sein, so dass eine einfache Positionierung des Keils möglich ist. Die Verschiebemittel können dabei eine Schraube aufweisen.

In der Zeichnung ist ein Ausführungsbeispiel der Erfindung dargestellt. Die einzige Figur zeigt schematisch eine Rohrschweißvorrichtung mit Blick in Richtung der Längsachse des gefertigten Rohres.

In einer Rohrschweißvorrichtung 1 ist ein Rohr 2 aus einem ebenen Blechstreifen geformt worden, wobei sich eine Nahtstelle 4 am Rohr 2 ergibt, die auf der Vorrichtung 1 verschweißt wird. Das Rohr 2 läuft beim Schweißvorgang kontinuierlich in Richtung der Längsachse 3 des Rohres 2 durch die Vorrichtung 1 hindurch.

Die Rohrschweißvorrichtung 1 weist eine Grundplatte 5 auf, die ortsfest angeordnet ist. Auf der Grundplatte 5 ist ein erster Schlitten 6 angeordnet. Dieser ist über zwei horizontale Linearführungen 16 und zwei vertikale Linearführungen 17 in zwei zueinander orthogonale Richtungen (Horizontale und Vertikale) relativ zur Grundplatte 5 bewegbar.

Hierfür sind lineare Bewegungselemente (Linearaktuatoren) vorgesehen, nämlich ein Gewindespindel-Mutter-System 20 für die horizontale Verschiebung des ersten Schlittens 6 relativ zur Grundplatte 5 sowie ein Gewindespindel-Mutter-System 21 für die entsprechende vertikale Verschiebung. Diese Linearaktuatoren 20, 21 sind nur sehr schematisch dargestellt, weil es sich hierbei um im Stand der Technik hinlänglich bekannte Elemente handelt. Lediglich bezüglich des Gewindespindel-Mutter-Systems 21 ist etwas detaillierter skizziert, dass hier zwei parallele Gewindespindeln 21 vorgesehen sind, die den Schlitten 6 relativ zur Grundplatte 5 vertikal bewegen. Ein Verkanten des ersten Schlittens 6 wird dadurch vermieden. Der Antrieb der Spindeln 21 erfolgt durch zwei Getriebe 24 und 25, die über eine Kupplung 26 miteinander verbunden sind. Der Antrieb selbst erfolgt durch einen Motor 23, der beide Getriebe 24 und 25 antreibt.

Im unteren Bereich des ersten Schlittens 6 ist eine erste Druckrolle 7 angeordnet. Deren Achse 10 ist gegenüber der Horizontalen um einen Schwenkwinkel α gedreht angeordnet. Damit rollt die erste Druckrolle 7 im Bereich der Nahtstelle 4 des Rohres 2 links von der Nahtstelle 4 am Rohr 2 ab, womit eine genaue Führung dieses Winkelsegments des Rohres 2 sichergestellt ist.

Mit dem ersten Schlitten 6 sind zwei horizontale Führungen 18 und zwei vertikale Führungen 19 verbunden, über die ein zweiter Schlitten 8 relativ zum ersten Schlitten 6 bewegbar geführt wird. Am zweiten Schlitten 8 ist - analog zur ersten Druckrolle 7 - eine zweite Druckrolle 9 angeordnet, die rechts neben der Nahtstelle 4 das dieser benachbarte Winkelsegment des Rohres 2 exakt führt. Die Achse 11 der zweiten Druckrolle 9 ist spiegelbildlich zur Achse 10 der ersten Druckrolle 7 um den Winkel α geschwenkt.

Eine insgesamt genaue und optimale Führung des gesamten Rohrumfangs wird durch zwei weitere Druckrollen 12 und 13 erreicht, wobei letztere im Ausführungsbeispiel das Rohr jeweils über einen Umfangsabschnitt von ca. 150° führen. Die weiteren Druckrollen 12 und 13 weisen Achsen 14 bzw. 15 auf, die vertikal ausgerichtet sind. Damit wird das Rohr 2 - bis auf die Nahtstelle 4 selber - weitgehend umfasst und genau geführt. Die Achsen 10 und 11 der ersten bzw. zweiten Druckrolle 7 bzw. 9 sowie die Achsen 14 und 15 der weiteren Druckrollen 12 und 13 liegen hierbei in einer gemeinsamen Ebene.

Die Bewegung des zweiten Schlittens 8 relativ zum ersten Schlitten 6 wird - was die horizontale Bewegung anbelangt - über ein Gewindespindel-Mutter-System 22 bewerkstelligt, wobei dasselbe gilt, was im Zusammenhang mit den Systemen 20 und 21 oben ausgeführt wurde. Die vertikale Einstellung und Arretierung des zweiten Schlittens 8 relativ zum ersten Schlitten 6 erfolgt mittels eines Keils 27, der mit nur sehr schematisch skizzierten Verschiebemitteln 28 in Verbindung steht. Durch horizontale Verschiebung des Keils (z.B. mittels einer nicht dargestellten Schraube) kann die relative vertikale Position zwischen erstem und zweitem Schlitten 6 bzw. 8 eingestellt und arretiert werden.

Mit Hilfe der vorgeschlagenen Vorrichtung ist es möglich, auf der Basis von am durchlaufenden Rohr 2 sensorisch ermittelten Werten die erste und zweite Druckrolle 7 bzw. 9 prozessnah, schnell und direkt in jede beliebige Stellung zum Rohr 2 und zueinander zu bringen, wodurch Abweichungen in der Geometrie des Rohres ausgeglichen werden können. Die Rohrqualität wird dadurch wesentlich verbessert.

### Bezugszeichenliste:

- 1: Rohrschweißvorrichtung
- 2: Rohr
- 3: Längsachse
- 4: Nahtstelle
- 5: Grundplatte
- 6: erster Schlitten
- 7: erste Druckrolle
- 8: zweiter Schlitten
- 9: zweite Druckrolle
- 10: Achse der ersten Druckrolle 7
- 11: Achse der zweiten Druckrolle 9
- 12: weitere Druckrolle
- 13: weitere Druckrolle
- 14: Achse der weiteren Druckrolle 12
- 15: Achse der weiteren Druckrolle 13
- 16: horizontale Führung
- 17: vertikale Führung
- 18: horizontale Führung
- 19: vertikale Führung
- 20: Linearaktuator (Gewindespindel-Mutter-System)
- 21: Linearaktuator (Gewindespindel-Mutter-System)
- 22: Linearaktuator (Gewindespindel-Mutter-System)
- 23: Motor
- 24: Getriebe
- 25: Getriebe
- 26: Kupplung
- 27: Einstell- und Arretiermittel (Keil)
- 28: Verschiebemittel

- α: Winkel

## Patentansprüche

1. Rohrschweißvorrichtung (1), mit der ein aus einem flächigen Metallband geformtes Rohr (2) an der sich ergebenden Nahtstelle (4) verschweißt wird, umfassend eine Grundplatte (5), einen ersten Schlitten (6), der in einer Ebene, die senkrecht auf der Längsachse (3) des Rohres (2) steht, relativ zur Grundplatte (5) beweglich angeordnet ist, wobei am ersten Schlitten (6) eine erste Druckrolle (7) drehbar angeordnet ist, die das zum Rohr (2) geformte Metallband in der Nähe der Nahtstelle (4) führt, und einem in einer Ebene, die senkrecht auf der Längsachse (3) des Rohres (2) steht, relativ zum ersten Schlitten (6) beweglich angeordneten zweiten Schlitten (8), wobei am zweiten Schlitten (8) eine zweite Druckrolle (9) drehbar angeordnet ist, die das zum Rohr (2) geformte Metallband in der Nähe der Nahtstelle (4) führt,
**dadurch gekennzeichnet,**
**dass** dem ersten Schlitten (6) und dem zweiten Schlitten (8) mindestens eine horizontale Führung (18) und mindestens eine vertikale Führung (19) zugeordnet ist.

2. Rohrschweißvorrichtung nach Anspruch 1,
**dadurch gekennzeichnet,**
**dass** zur vertikalen Verstellung des ersten Schlittens (6) zwei parallel angeordnete Gewindespindel-Mutter-Systeme (21) vorgesehen sind, deren Antrieb durch zwei von einem gemeinsamen Motor (23) angetriebene Getriebe (24, 25) erfolgt.

3. Rohrschweißvorrichtung nach Anspruch 1 oder 2,
**dadurch gekennzeichnet,**
**dass** zwischen der Grundplatte (5) und dem ersten Schlitten (6) und/oder zwischen erstem Schlitten (6) und zweitem Schlitten (8) Positions-Einstell- und Arretiermittel (27) angeordnet sind.

4. Rohrschweißvorrichtung nach Anspruch 3,
**dadurch gekennzeichnet,**
**dass** Positions-Einstell- und Arretiermittel (27) nur zwischen erstem Schlitten (6) und zweitem Schlitten (8) angeordnet sind, die beide Schlitten (6, 8) in vertikaler Richtung zueinander in ihrer Position einstellen und festlegen.

5. Rohrschweißvorrichtung nach Anspruch 3 oder 4,
**gekennzeichnet durch**
einen verstellbaren Keil als Einstell- und Arretiermittel (27).

## Claims

1. A pipe welding apparatus (1) for welding a pipe (2) shaped out of a flat metal strip on the resulting seam (4), comprising a base plate (5), a first carriage (6) that is arranged such that it can be moved relative to the base plate (5) in a plane that lies perpendicular to the longitudinal axis (3) of the pipe (2), wherein a first pressure roller (7) is rotatably arranged on the first carriage (6) and guides the metal strip shaped into the tube (2) in the vicinity of the seam (4), and a second carriage (8) that is arranged such that it can be moved relative to the first carriage (6) in a plane that lies perpendicular to the longitudinal axis (3) of the pipe (2), wherein a second pressure roller (9) is rotatably arranged on the second carriage (8) and guides the metal strip shaped into the pipe (2) in the vicinity of the seam (4),
**characterized in**
**that** at least one horizontal guide (18) and at least one vertical guide (19) are assigned to the first carriage (6) and to the second carriage (8).

2. The pipe welding apparatus according to Claim 1,
**characterized in**
**that** two parallel threaded spindle/nut systems (21) are provided for the vertical adjustment of the first carriage (6), wherein the drive of said threaded spindle/nut systems is realized with two gear mechanisms (24, 25) that are driven by a common motor (23).

3. The pipe welding apparatus according to Claim 1 or 2,
**characterized in**
**that** position adjusting and locking means (27) are arranged between the base plate (5) and the first carriage (6) and/or between the first carriage (6) and the second carriage (8).

4. The pipe welding apparatus according to Claim 3,
**characterized in**
**that** position adjusting and locking means (27) are arranged between the first carriage (6) and the second carriage (8) only, wherein said position adjusting and locking means adjust and fix the positions of both carriages (6, 8) relative to one another in the vertical direction.

5. The pipe welding apparatus according to Claim 3 or 4,
**characterized in**
adjusting and locking means (27) in the form of an adjustable wedge.

## Revendications

1. Dispositif de soudage de tube (1) à l'aide duquel on soude un tube (2) formé à partir d'une bande métallique mince sur la zone de soudure (4) qui en résulte, comprenant une plaque de base (5), un premier chariot (6), qui est disposé de façon mobile par rapport à la plaque de base (5), dans un plan qui est perpendiculaire à l'axe longitudinal (3) du tube (2), un premier rouleau presseur (7) guidant la bande métallique formée en tube (2) étant disposé de façon rotative sur le premier chariot, et un deuxième chariot (8) disposé de façon mobile par rapport au premier chariot (6), dans un plan qui est perpendiculaire à l'axe longitudinal (3) du tube, un deuxième rouleau presseur (9) guidant la bande métallique formée en tube (2) à proximité de la zone de soudure (4) étant disposé de façon rotative sur le deuxième chariot (6),
**caractérisé en ce que**
au moins un guidage (18) horizontal et au moins un guidage (19) vertical sont associés au premier chariot (6) et au deuxième chariot (8).

2. Dispositif de soudage de tube selon la revendication 1,
**caractérisé en ce que**, deux systèmes broche filetée/écrou (21) disposés en parallèle, dont l'entraînement est assuré par deux organes de commande (24, 25), entraînés par un moteur commun (23) sont prévus pour l'ajustage vertical du premier chariot (6) .

3. Dispositif de soudage de tube selon la revendication 1 ou 2, **caractérisé en ce que** des moyens de réglage de position et de blocage (27) sont disposés entre la plaque de base (5) et le premier chariot (6) et/ou entre le premier chariot (6) et le deuxième chariot (8).

4. Dispositif de soudage de tube selon la revendication 3, **caractérisé en ce que** des moyens de réglage de position et de blocage (27) qui règlent et immobilisent les deux chariots (6, 8) en direction verticale, l'un par rapport à l'autre ne sont disposés qu'entre le premier chariot (6) et le deuxième chariot (8).

5. Dispositif de soudage de tube selon la revendication 3 ou 4, **caractérisé par** une cale réglable en tant que moyen de réglage et de blocage (27).
